# EUROPÄISCHE PATENTSCHRIFT

(11) **EP 0 837 923 B1**
(45) Veröffentlichungstag und Bekanntmachung des Hinweises auf die Patenterteilung: **29.09.1999**
(21) Anmeldenummer: 96924827.7
(22) Anmeldetag: 01.07.1996
(51) Int. Cl.: C11D 1/66, C11D 1/52, C11D 3/12, C11D 3/08, C11D 11/00

(54) **VERFAHREN ZUR HERSTELLUNG VON ZUCKERTENSIDGRANULATEN**
METHOD OF PREPARING SACCHAROSE SURFACTANT GRANULATES
PROCEDE DE PREPARATION DE GRANULES TENSIOACTIFS DE SACCHAROSE

(30) Priorität: 10.07.1995 DE 19524464
(43) Veröffentlichungstag der Anmeldung: 29.04.1998
(73) Patentinhaber: Henkel Kommanditgesellschaft auf Aktien, 40191 Düsseldorf (DE)
(72) Erfinder: KRUSE, Hans-Friedrich, D-41352 Korschenbroich (DE); BAUER, Volker, D-39307 Genthin (DE); ASSMANN, Georg, D-41363 Jüchen (DE)
(86) Internationale Anmeldenummer: EP9602862
(87) Internationale Veröffentlichungsnummer: WO9703165

(56) Entgegenhaltungen:
- EP-A- 0 550 086
- EP-A- 0 618 290
- WO-A-87/02053
- WO-A-92/02609
- WO-A-92/06151
- WO-A-93/07246
- WO-A-95/14519
- DE-A- 4 021 476
- DE-A- 4 209 339
- DE-A- 4 216 775

## Beschreibung

### Gebiet der Erfindung

Die Erfindung betrifft ein Verfahren zur Herstellung von Zuckertensidgranulaten, bei dem man wäßrige Zuckertensidpasten in Gegenwart ausgewählter Siliciumverbindungen einer Granulierung unterwirft.

### Stand der Technik

Zuckertenside, wie beispielsweise Alkyloligoglucoside oder Fettsäure-N-alkylglucamide, zeichnen sich durch ausgezeichnete Detergenseigenschaften und hohe ökotoxikologische Verträglichkeit aus. Aus diesem Grund gewinnen diese Klassen nichtionischer Tenside in zunehmendem Maße an Bedeutung. Werden sie bislang in der Regel in flüssigen Formulierungen, wie beispielsweise Geschirrspülmittel oder Haarshampoos eingesetzt, so besteht inzwischen auch ein Marktbedürfnis nach festen, wasserfreien Anbietungsformen, die sich beispielsweise auch in Pulverwaschmittel einarbeiten lassen.

Die Trocknung flüssiger Tensidzubereitungen erfolgt großtechnisch in der Regel durch konventionelle Sprühtrocknung, bei der man die wäßrige Tensidpaste am Kopf eines Turmes in Form feiner Tröpfchen versprüht denen heiße Trocknungsgase entgegengeführt werden. Diese Technologie ist auf Zuckertensidpasten jedoch nicht ohne weiteres anwendbar, da die für die Trocknung erforderlichen Temperaturen oberhalb der Karamelisierungs- d.h. Zersetzungstemperatur der Zuckertenside liegen. Kurz gesagt Bei konventioneller Trocknung von Zuckertensidpasten werden verkohlte Produkte erhalten, zudem kommt es zu Anbackungen an der Turmwandung, die in kurzen Abständen eine aufwendige Reinigung erforderlich machen.

In der Vergangenheit hat man versucht dieses Problem zu umgehen. Aus der Deutschen Patentanmeldung **DE.A1 41 02 745** (Henkel) ist z.B. ein Verfahren bekannt bei dem man Fettalkoholpasten eine geringe Menge von 1 bis 5 Gew.-% Alkylglucosiden zusetzt und einer konventionellen Sprühtrocknung unterwirft. Allerdings läßt sich der Prozeß nur in Gegenwart einer großen Menge anorganischer Salze durchführen. In der Deutschen Patentanmeldung DE.A1 41 39 551 (Henkel) wird vorgeschlagen, Pasten von Alkylsulfaten und Alkylglucosiden, die jedoch maximal 50 Gew.-% des Zuckertensids enthalten können, in Gegenwart von Mischungen aus Soda und Zeolithen zu versprühen. Hier werden jedoch nur Compounds erhalten, die eine geringe Tensidkonzentration und ein unzureichendes Schüttgewicht aufweisen. In der Internationalen Patentanmeldung WO 95/14519 (Henkel) wird darüber berichtet, Zuckertensidpasten einer Trocknung mit überhitztem Wasserdampf zu unterwerfen. Dieses Verfahren ist jedoch technisch sehr aufwendig. Gegenstand der Deutschen Patentanmeldung DE.A1 42 09 339 (Henkel) ist ein Verfahren zur Entwässerung von wäßrigen Zubereitungen aus Alkylglucosiden und anorganischen Salzen, wie beispielsweise Zeolithen oder Wassergläsern in einem waagerecht angeordneten Turbinentrockner mit rotierenden Einbauten. Die Feststoffe weisen zwar einen hohen Tensidgehalt auf, das Schüttgewicht ist jedoch vergleichsweise gering und die Auflösegeschwindigkeit unbefriedigend. Aus der Deutschen Patentanmeldung DE-A1 40 21 476 ist schließlich die Granulierung von wäßrigen Alkylglucosidpasten in einem Mischer unter Zusatz von Soda bekannt Die wasserhaltigen Granulate weisen jedoch einen Tensidgehalt unterhalb von 50 Gew.-% auf und müssen in einem zweiten Schritt in der Wirbelschicht getrocknet werden

Die komplexe Aufgabe der Erfindung hat somit darin bestanden, ein einfaches Verfahren zur Herstellung von Zuckertensidgranulaten zur Verfügung zu stellen, die sich durch einen hohen Tensidgehalt, ein hohes Schüttgewicht, eine leichte Löslichkeit auch in kaltem Wasser sowie ein gute Farbqualität auszeichnen und gleichzeitig staubtrocken, riesel- und silierfähig sowie lagerstabil sind.

### Beschreibung der Erfindung

Gegenstand der Erfindung ist ein Verfahren zur Herstellung von Zuckertensidgranulaten mit einem Zuckertensidgehalt im Bereich von 50 bis 85 und insbesondere 70 bis 80 Gew.-%, bei dem man wäßrige Pasten von
(a) Alkyl- und/oder Alkenyloligoglykosiden und/oder
(b) Fettsäure-N-alkylpolyhydroxyalkylamiden
in Gegenwart von Zeolithen und/oder Wassergläsern gleichzeitig in der Wirbelschicht trocknet und granuliert.

Überraschenderweise wurde gefunden, daß bei Verwendung der genannten Siliciumverbindungen als Trägermaterialien Granulate erhältlich sind, die ein unerwartet hohes Schüttgewicht im Bereich von 500 bis 1000 g/l sowie eine Zuckertensidbeladung von 30 bis 90 Gew.-% aufweisen. Die Granulate sind selbst im Fall eines Restwassergehaltes von bis zu 20 Gew.-% äußerlich staubtrocken, so daß eine nachträgliche Abtrocknung nicht erforderlich ist Sie sind rieselfähig, lagerstabil, zeigen keine Tendenz zur Verklumpung und sind auch in kaltem Wasser leicht und praktisch ohne Rückstand löslich. Zudem weisen sie eine ausgezeichnete Farbqualität auf. Die Erfindung schließt die Erkenntnis ein, daß bei der gleichzeitigen Verdüsung von Aktivsubstanz und Trägersubstanzlösungen die Aktivsubstanz weitgehend vom Trägermaterial eingeschlossen wird, was zu einem besonders vorteilhaften Siliervermögen und einer geringen Tendenz zur Wasseraufnahme bei Lagerung führt.

### Alkyl- und/oder Alkenyloligoglykoside

Alkyl- und Alkenyloligoglykoside stellen bekannte nichtionische Tenside dar, die der Formel **(I)** folgen,

**R**^{**1**}**O-[G]**ₚ **(I)**

in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht Sie können nach den einschlägigen Verfahren der präparativen organischen Chemie erhalten werden. Stellvertretend für das umfangreiche Schrifttum sei hier auf die Schriften **EP-A1-0 301 298** und **WO 90/03977** verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside. Die Indexzahl p in der allgemeinen Formel (I) gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt Vor-zugsweise werden Alkyl- und/oder Alkenyloligoglykoside mit einem mittleren Oligomerisierungsgrad p von 1,1 bis 3,0 eingesetzt Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt.

Der Alkyl- bzw. Alkenylrest R¹ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestem oder im Verlauf der Hydrierung von Aldehyden aus der Roelen'schen Oxosynthese erhalten werden. Bevorzugt sind Alkyloligoglucoside der Kettenlänge C₈-C₁₀(DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R' kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

### Fettsäure-N-alkylpolyhydroxyalkylamide

Fettsäure-N-alkylpolyhydroxyalkylamide stellen nichtionische Tenside dar, die der Formel (II) folgen, in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.

Bei den Fettsäure-N-alkylpolyhydroxyalkylamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können. Hinsichtlich der Verfahren zu ihrer Herstellung sei auf die US-Patentschriften **US 1,985,424, US 2,016,962** und **US 2,703,798** sowie die Internationale Patentanmeldung **WO 92/06984** verwiesen. Eine Übersicht zu diesem Thema von H.Kelkenberg findet sich in **Tens. Surf. Det. 25, 8 (1988).** Vorzugsweise leiten sich die Fettsäure-N-alkylpolyhydroxyalkylamide von reduzierenden Zuckern mit 5 oder 6 Kohlenstoffatomen, insbesondere von der Glucose ab.

Die bevorzugten Fettsäure-N-alkylpolyhydroxyalkylamide stellen daher **Fettsäure-N-alkylglucamide** dar, wie sie durch die Formel **(III)** wiedergegeben werden:

Vorzugsweise werden als Fettsäure-N-alkylpolyhydroxyalkylamide Glucamide der Formel **(III)** eingesetzt, in der R³ für Wasserstoff oder eine Alkylgruppe steht und R²CO für den Acylrest der Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. derer technischer Mischungen steht Besonders bevorzugt sind Fettsäure-N-alkyl-glucamide der Formel (III), die durch reduktive Aminierung von Glucose mit Methylamin und anschließende Acylierung mit Laurinsäure oder C_{12/14}-Kokosfettsäure bzw. einem entsprechenden Derivat erhalten werden. Weiterhin können sich die Polyhydroxyalkylamide auch von Maltose und Palatinose ableiten.

### Zeolithe

Unter Zeolithen sind im Sinne des erfindungsgemäßen Verfahrens gegebenenfalls wasserhaltige Alkali- oder Erdalkalialumosilicate der allgemeinen Formel **(IV)** zu verstehen,

**M**^{**1**} _{**2/z**}**O * Al**_{**2**}**O**_{**3**} *** x SiO**₂ *** y H**_{**2**}**O** **(IV)**

in der M¹ für ein Alkali- oder Erdalkalimetall der Wertigkeit z, x für Zahlen von 1,8 bis 12 und y für Zahlen von 0 bis 8 steht Die Zeolithe können natürlicher oder synthetischer Herkunft sein. Typische Beispiele sind die natürlich vorkommenden Mineralien Clinoptilolith, Erionit oder Chabasit Bevorzugt sind jedoch synthetische Zeolithe, beispielsweise
Zeolith X (Na₈₆[(AlO₂)₈₆(SiO₂)₁₀₆] * 264 H₂O)
Zeolith Y (Na₅₆[(AlO₂)₅₆(SiO₂)₁₃₆] * 325 H₂O)
Zeolith L (K₉[(AlO₂)₉(SiO₂)₂₇] * 22 H₂O)
Mordenit (Na_{8,7}[(AlO₂)_{8,7}(SiO₂)_{39,3}] * 24 H₂O)
und insbesondere
Zeolith P bzw. A (Na₁₂[(AlO₂)₁₂(SiO₂)₁₂] * 27 H₂O).

### Wassergläser

Unter dem Begriff "Wasserglas" sind amorphe Alkalisilicate der Formel **(V)** und/oder kristalline Alkalisilicate der Formel **(VI)** zu verstehen:

**(SiO**_{**2**}**)**_{**m**}**(M**^{**2**} _{**2**}O**)**_{**n1**} **(V)**

**(SiO**_{**2**}**)**_{**m**}**(M**^{**2**} _{**2**}**O)**_{**n2**}**(H**_{**2**}**O)**_{**x2**} **(VI)**

in der M² für Lithium, Natrium oder Kalium, m und n1 für ganze oder gebrochene Zahlen größer 0, n2 für 1 und x2 für 0 oder ganze Zahlen von 1 bis 20 steht.

Bei den **amorphen Alkalisilicaten** handelt es sich um aus dem Schmelzfluß erstarrte, glasige, wasserlösliche Salze der Kieselsäure. Ihre Herstellung ist beispielsweise im **RÖMPP Chemie Lexikon, 9. Aufl., Thieme Verlag, Stuttgart, Bd.6, S. 5003** beschrieben. Im Sinne des erfindungsgemäßen Verfahrens können sowohl Alkalisilicate mit niedrigem SiO₂: M₂O-, beziehungsweise m:n-Verhältnis ("basische" Wassergläser), als auch solche mit hohem m:n-Verhältnis ("neutrale" oder "saure" Wassergläser) eingesetzt werden. Das Verhältnis SiO₂ : M₂O wird auch als "Modul" des Silicats bezeichnet Eine Übersicht findet sich zudem in **Z. Chem. 28, 41 (1988).**

Auch die **kristallinen Alkalisilicate** stellen bekannte Stoffe dar. Sie besitzen einen schichtförmigen Aufbau und sind beispielsweise durch Sintem von Alkaliwasserglas oder durch hydrothermale Reaktionen zugänglich [**Glastechn. Ber., 37 194 (1964)**]. Als kristalline Alkalisilicate kommen z. B.
Makatit (Na₂Si₄O₉·5 H₂O),
Kenyait (Na₂Si₂₂O₄₅·10 H₂O) oder
Ilerit (Na₂Si₈O₁₇·9 H₂O)
in Betracht [**Amer. Mineral. 38, 163 (1953)**]. Als Träger für die Granulierung haben sich insbesondere Wassergläser bewährt, bei denen M² für Natrium und x für 0 steht und deren Modul, d. h. deren m:n-Verhältnis, 1,9 bis 4, vorzugsweise 1,9 bis 2,5 beträgt Die Wassergläser können als Feststoffe oder auch in Form wäßriger Lösungen mit Feststoffgehalten von 1 bis 80, vorzugsweise 30 bis 60 Gew.-% - bezogen auf die Silicatverbindung - eingesetzt werden.

### Granulierung in der Wirbelschicht

Unter einer Wirbelschicht- oder **SKET-Granulierung** ist eine Granulierung unter gleichzeitiger Trocknung zu verstehen, die vorzugsweise batchweise oder kontinuierlich in der Wirbelschicht erfolgt Dabei können die Zuckertenside vorzugsweise in Form wäßriger Pasten oder Lösungen und die Trägersubstanzen vorzugsweise in Form von wäßrigen Lösungen gleichzeitig, nacheinander oder als Lösungsgemisch über eine oder mehrere Düsen eingebracht ("Aufdüsen") werden. Die Aufdüsung erfolgt auf Impfkristalle, die vorzugsweise die Endzusammensetzung der Compounds aufweisen und in der Regel aus dem Fein- bzw. Feinstkomanteil früherer Ansätze resultieren bzw. sich bei einer kontinuierlichen Herstellung ständig neu bilden. Eine zusätzliche Zudosierung von Feinstkornanteilen ist im Bedarfsfall möglich. Bevorzugt eingesetzte Wirbelschichtanlagen besitzen Bodenplatten mit Durchmesser von 0,4 bis 5 m. Vorzugsweise wird die SKET-Granulierung bei Wirbelluftgeschwindigkeiten im Bereich von 1 bis 8 m/s durchgeführt Der Austrag der Granulate aus der Wirbelschicht erfolgt vorzugsweise über eine Größenklassierung der Granulate. Die Klassierung kann beispielsweise mittels einer Siebvorrichtung oder durch einen entgegengeführten Luftstrom (Sichterluft) erfolgen, der so reguliert wird, daß erst Teilchen ab einer bestimmten Teilchengröße aus der Wirbelschicht entfemt und kleinere Teilchen in der Wirbelschicht zurückgehalten werden. Üblicherweise setzt sich die einströmende Luft aus der beheizten oder unbeheizten Sichterluft und der beheizten Bodenluft zusammen. Die Bodenlufttemperatur liegt dabei zwischen 50 und 400, vorzugsweise 90 und 350°C. Vorteilhafterweise wird zu Beginn der SKET-Granulierung eine Startmasse, vorzugsweise ein Zeolith oder übertrocknetes Wasserglas oder ein SKET-Granulat aus einem früheren Versuchsansatz, vorgelegt In der Wirbelschicht verdampft das Wasser aus der Zuckertensidpaste und der Trägersubstanzlösung, wobei angetrocknete bis getrocknete Keime entstehen, die mit weiteren Mengen Tensid und Trägermaterial umhüllt, granuliert und wiederum gleichzeitig getrocknet werden. Das Ergebnis ist ein Zuckertensidkom mit einem Tensidgradienten über das Korn, welches besonders gut wasserlöslich ist Da das Korn vom gleichzeitig getrockneten Trägermaterial umhüllt wird, ist es besonders gut silierfähig und gleichzeitig weniger hygroskopisch als ein Produkt, bei dem die reine Tensidlösung auf einen festen Träger aufgebracht worden ist.

### Bevorzugte Ausführungsformen der Granulierung

Das erfindungsgemäße Verfahren kann in zwei Ausführungsformen - sowohl im Mischer als auch in der Wirbelschicht - durchgeführt werden. Zum einen ist es möglich, die Siliciumverbindung (d.h. den Zeolith oder das Wasserglas) als Kristallisationskeim vorzulegen und eine möglichst hochkonzentrierte, beispielsweise 30 bis 65 Gew.-%ige Zuckertensidpaste aufzusprühen. Zum anderen können die Zuckertensidpasten auch mit den Siliciumverbindungen zu einer Art "Slurry" vermischt und dann gemeinsam versprüht bzw. granuliert werden. Für die letztere Variante eignet sich daher auch insbesondere der Einsatz von flüssigen Aufschlämmungen bzw. Lösungen der Siliciumverbindungen.

Die Granulierung, insbesondere in der Wirbelschicht liefert in der Regel ein trockenes Korn. Dies ist insbesondere auch daher der Fall, da sowohl Zeolithe als auch Wassergläser ein beträchtliches Speichervermögen für Wasser besitzen und, über Lösungen in die Wirbelschicht eingebracht, Tensidteilchen im Kom einschließen. Dies bedeutet daß auch ein Granulat, das über eine Restfeuchte von bis zu 20 Gew.-% verfügt, äußerlich völlig trocken ist da das Wasser im Inneren des Komes physikalisch gebunden vorliegt Eine darüber hinaus gehende Trocknung des Produktes ist bei der Herstellung in der Wirbelschicht bevorzugt dazu ist es erforderlich, das Verfahren bei entsprechend hohen Temperaturen durchzuführen.

### Tenside

Obschon die Aufgabe der Erfindung auf die Herstellung von Zuckertensidgranulaten gerichtet ist, können zusammen mit den Zuckertensiden auch weitere anionische und/oder nichtionische Tenside mitverwendet werden. Nach der Trocknung können die Tenside ganz oder teilweise in der Trägermatrix eingeschlossen vorliegen, was die Herstellung hochkonzentrierter Waschmittelcompounds mit guter Silierfähigkeit ermöglicht.

Typische Beispiele für **anionische Tenside** sind Alkylbenzolsulfonate, Alkansulfonate, Olefinsulfonate, Alkylethersulfonate, Glycerinethersulfonate, α-Methylestersulfonate, Sulfofettsäuren, Alkylsulfate, Fettalkoholethersulfate, Glycerinethersulfate, Hydroxymischethersulfate, Monoglycerid(ether)sulfate, Fettsäureamid(ether)sulfate, Mono- und Dialkylsulfosuccinate, Mono- und Dialkylsulfosuccinamate, Sulfotriglyceride, Amidseifen, Ethercarbonsäuren und deren Salze, Fettsäureisethionate, Fettsäuresarcosinate, Fettsäuretauride, Acyllactylate, Acyltartrate, Acylglutamate, Acylaspartate, Alkyloligoglucosid-sulfate, Proteinfettsäurekondensate (insbesondere pflanzliche Produkte auf Weizenbasis) und Alkyl-(ether)-phosphate sowie Fettsäuresalze, also Seifen. Sofern die anionischen Tenside Polyglycolether-ketten enthalten, können diese eine konventionelle, vorzugsweise jedoch eine eingeengte Homologen-verteilung aufweisen.

Typische Beispiele für **nichtionische Tenside** sind Fettalkoholpolyglycolether, Alkylphenolpolyglycolether, Fettsäurepolyglycolester, Fettsäureamidpolyglycolether, Fettaminpolyglycolether, alkoxylierte Triglyceride, Mischether bzw. Mischformale, Proteinhydrolysate (insbesondere pflanzliche Produkte auf Weizenbasis), Polyolfettsäureester, Zuckerester, Sorbitanester, Polysorbate und Aminoxide. Sofern die nichtionischen Tenside Polyglycoletherketten enthalten, können diese eine konventionelle, vorzugsweise jedoch eine eingeengte Homologenverteilung aufweisen.

Das Mischungsverhältnis zwischen den Zuckertensiden und den weiteren Tensiden ist weitgehend unkritisch und kann im Bereich von 10 : 90 bis 90 : 10 variieren. Bevorzugt sind Abmischungen von Zuckertensiden mit Fettalkoholsulfaten, Fettsäureisethionaten, Seifen, Ethercarbonsäuren, Monoglyceridsulfaten sowie Fettalkoholpolyglycolethern im Gewichtsverhältnis 70 : 30 bis 30: 70 und insbesondere 60 : 40 bis 40 : 60.

### Gewerbliche Anwendbarkeit

Die nach dem erfindungsgemäßen Verfahren erhältlichen Zuckertensidgranulate sind rieselfähig, verklumpen nicht und lösen sich leicht in kaltem Wasser. Sie eignen sich daher beispielsweise für die Herstellung von Pulverwaschmitteln, wobei man die Granulate vorzugsweise den Turmpulvern zumischt.

### Beispiele

### Beispiel 1

**Herstellung eines leichtlöslichen APG-SKET-Granulats**. Eine Mischung aus einem Kokosalkyloligoglucosid (Plantaren® APG 600, Henkel KGaA, Düsseldorf/FRG) in Form einer wäßrigen 50 Gew.-%igen Paste und einer wäßrigen 48 Gew.-%igen Wasserglaslösung mit einem Modul von 2,4 im Gewichtsverhältnis 75 : 25 wurde über eine Düse in einer Anlage zur Granuliertrocknung (AGT) der Firma Glatt/FRG granuliert und gleichzeitig getrocknet Es wurde ein staubfreies und nicht-klebendes Granulat mit einem Restwassergehalt von 5 Gew.-% erhalten, das eine sehr homogene Korngrößenverteilung aufwies. Die Kenndaten des Verfahrens und der Produktverteilung sind in Tabelle 1 zusammengefaßt :

### Beispiel 2

**Herstellung eines leichtlöslichen Glucamid-SKET-Granulats**. Eine Mischung aus einem Kokosfettsäure-N-methylglucamid in Form einer wäßrigen 35 Gew.-%igen Paste und einer 48 Gew.-%igen Wasserglaslösung mit einem Modul von 2,6 im Gewichtsverhältnis 80 : 20 wurde analog Beispiel 1 granuliert und gleichzeitig getrocknet Es wurde ein staubfreies und nicht-klebendes Granulat mit einem Restwassergehalt von 7 Gew.-% erhalten, das eine sehr homogene Korngrößenverteilung aufwies. Die Kenndaten des Verfahrens und der Produktverteilung sind in Tabelle 2 zusammengefaßt :

### Beispiel 3

**Herstellung eines leichtlöslichen APG/TAS-SKET-Granulats**. Eine Mischung aus einem Kokosalkyloligoglucosid (Plantaren® APG 2000, Henkel KGaA, Düsseldorf/FRG) und einem Talgalkoholsulfat-Natriumsalz (Sulfopon® T50) in Form einer wäßrigen 30 bzw. 55 Gew.-%igen Paste und einer wäßrigen, 48 Gew.-%igen Wasserglaslösung mit einem Modul von 2,4 im Gewichtsverhältnis Tenside (APG:TAS = 30 : 70) : Wasserglas 70 : 30 wurde analog Beispiel 1 granuliert und gleichzeitig getrocknet Es wurde ein staubfreies und nicht-klebendes Granulat mit einem Restwassergehalt von 7 Gew.-% erhalten, das eine sehr homogene Korngrößenverteilung aufwies. Die Kenndaten des Verfahrens und der Produktverteilung sind in Tabelle 3 zusammengefaßt :

### Vergleichsbeispiele V1 und V2

Beispiel 1 wurde wiederholt, jedoch anstelle des Wasserglases als Träger Soda bzw. Natriumchlorid eingesetzt Es wurden klebrige, nicht-rieselfähige Produkte mit deutlich niedrigerem Schüttgewicht erhalten, die sich in kaltem Wasser nicht rückstandsfrei auflösten.

## Patentansprüche

1. Verfahren zur Herstellung von Zuckertensidgranulaten mit einem Zuckertensidgehalt im Bereich von 50 bis 85 Gew.-%, bei dem man wäßrige Pasten von
(a) Alkyl- und/oder Alkenyloligoglykosiden und/oder
(b) Fettsäure-N-alkylpolyhydroxyalkylamiden
in Gegenwart von Zeolithen und/oder Wassergläsem gleichzeitig in der Wirbelschicht trocknet und granuliert.

2. Verfahren nach Anspruch 1, **dadurch gekennzeichnet**, daß man Alkyl- und Alkenyloligoglykoside der Formel (I) einsetzt,
**R**^{**1**}**O-[G]**_{**p**} **(I)**
in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht.

3. Verfahren nach den Ansprüchen 1 und 2, **dadurch gekennzeichnet**, daß man Fettsäure-N-alkylpolyhydroxyalkylamide der Formel **(II)** einsetzt, in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht.

4. Verfahren nach den Ansprüchen 1 bis 3, **dadurch gekennzeichnet**, daß man Zeolithe der Formel (IV) einsetzt,
**M**^{**1**} _{**2**/**z**}**O * Al**_{**2**}**O**_{**3**} *** x SiO**_{**2**} *** y H**_{**2**}**O** **(IV)**
in der M¹ für ein Alkali- oder Erdalkalimetall der Wertigkeit z, x für Zahlen von 1,8 bis 12 und y für Zahlen von 0 bis 8 steht.

5. Verfahren nach den Ansprüchen 1 bis 4, dadurch gekennzeichnet, daß man Wassergläser der Formeln (V) und/oder (VI) einsetzt,
**(SiO**_{**2**}**)**_{**m**}**(M**^{**2**} _{**2**}**O)**_{**n1**} **(V)**
**(SiO**_{**2**}**)**_{**m**}**(M**^{**2**} _{**2**}**O)**_{**n2**}**(H**_{**2**}**O**)_{**x2**} **(VI)**
in der M² für Lithium, Natrium oder Kalium, m und n1 für ganze oder gebrochene Zahlen größer 0, n2 für 1 und x2 für 0 oder ganze Zahlen von 1 bis 20 steht.

6. Verfahren nach den Ansprüchen 1 bis 5, **dadurch gekennzeichnet**, daß man in der Granulierung anionische und/oder nichtionische Tenside mitverwendet.

## Claims

1. A process for the production of sugar surfactant granules with a sugar surfactant content of 50 to 85% by weight, in which aqueous pastes of
a) alkyl and/or alkenyl oligoglycosides and/or
b) fatty acid-N-alkyl polyhydroxyalkylamides
are simultaneously dried and granulated in a fluidized bed in the presence of zeolltes and/or waterglasses.

2. A process as claimed in claim 1, characterized in that alkyl and alkenyl oligoglycosides corresponding to formula (I):
R¹O-[G]ₚ (I)
in which R¹ is an alkyl and/or alkenyl group containing 4 to 22 carbon atoms, G is a sugar unit containing 5 or 6 carbon atoms and p is a number of 1 to 10,
are used.

3. A process as claimed in claims 1 and 2, characterized in that fatty acid-N-alkyl polyhydroxyalkylamides corresponding to formula (II): in which R²CO is an aliphatic acyl group containing 6 to 22 carbon atoms, R³ is hydrogen, an alkyl or hydroxyalkyl group containing 1 to 4 carbon atoms and [Z] is a linear or branched polyhydroxyalkyl group containing 3 to 12 carbon atoms and 3 to 10 hydroxyl groups,
are used.

4. A process as claimed in claims 1 to 3, characterized in that zeolites corresponding to formula (IV):
M¹ _{2/z}O·Al₂O₃·xSiO₂·yH₂O (IV)
in which M¹ is an alkali metal or alkaline earth metal with a valency of z, x is a number of 1.8 to 12 and y is a number of 0 to 8,
are used.

5. A process as claimed in claims 1 to 4, characterized in that waterglasses corresponding to formulae (V) and/or (VI):
(SiO₂)ₘ(M² ₂O)ₙ₁ (V)
(SiO₂)ₘ(M² ₂O)ₙ₂(H₂O)ₓ₂ (VI)
in which M² is lithium, sodium or potassium, m and n1 are whole or broken numbers of > 0, n2 = 1 and x2 = 0 or an integer of 1 to 20,
are used.

6. A process as claimed in claims 1 to 5. characterized in that granulation is carried out in the presence of anionic and/or nonionic surfactants.

## Revendications

1. Procédé de préparation de granulés de tensioactifs dérivés de sucre ayant une teneur en tensioactifs dérivés du sucre dans la zone de 50 à 85 % en poids dans lequel, on sèche et on granule simultanément en lit fluidifié des pâtes aqueuses de :
a) alkyl- et/ou alkényloligoglycosides et/ou
b) N-alkylpolyhydroxyalkylamides d'acide gras,
en présence de zéolites et/ou de silicates solubles.

2. Procédé selon la revendication 1,
caractérisé en ce qu'
on met en oeuvre des alkyl- et des alkényloligoglycosides de formule (I)
R¹O-[G]ₚ (I)
dans laquelle, R¹ représente un radical alkyle et/ou alkényle, ayant de 4 à 22 atomes de carbone, G représente un reste de sucre ayant 5 ou 6 atomes de carbone et p représente des nombres allant de 1 à 10.

3. Procédé selon les revendications 1 et 2,
caractérisé en ce qu'
on met en oeuvre des alkylpolyhydroxyalkylamides d'acide gras de formule (II), dans laquelle R²CO représente un reste acyle aliphatique ayant de 6 à 22 atomes de carbone, R³ représente de l'hydrogène, un radical alkyle ou hydroxyalkyle ayant de 1 à 4 atomes de carbone, et
[Z] représente un radical polyhydroxyalkyle linéaire ou ramifié ayant de 3 à 12 atomes de carbone et de 3 à 10 groupes hydroxyle.

4. Procédé selon les revendications 1 à 3,
caractérisé en ce qu'
on met en oeuvre des zéolites de formule (IV)
M¹ _{2/z}O * Al₂O₃ * x SiO₂ * y H₂O (IV)
dans laquelle M¹ représente un métal alcalin ou alcalino-terreux de valence z, x représente des nombres allant de 1,8 à 12, et y représente des nombres allant de 0 à 8.

5. Procédé selon les revendications 1 à 4,
caractérisé en ce qu'
on met en oeuvre des verres solubles de formule (V) et/ou (VI)
(SiO₂)ₘ(M² ₂O)ₙ₁ (V)
(SiO₂)ₘ(M² ₂O)ₙ₂(H₂O)ₓ₂ (VI)
dans lesquelles, M² représente du lithium, du sodium ou du potassium, m et nl représentent des nombres entiers ou fractionnaires plus grands que O, n représente 1 et x2 = 0 ou des nombres entiers allant de 1 à 20.

6. Procédé selon les revendications 1 à 5,
caractérisé en ce qu'
on utilise conjointement dans la granulation des agents tensioactifs anioniques et/ou non ioniques.
